# EUROPÄISCHE PATENTSCHRIFT

(11) **EP 1 641 984 B1**
(45) Veröffentlichungstag und Bekanntmachung des Hinweises auf die Patenterteilung: **17.03.2010**
(21) Anmeldenummer: 04802989.6
(22) Anmeldetag: 22.12.2004
(51) Int. Cl.: E03C 1/244, A01G 9/04

(54) **EINSTELLBARER BERLAUF**
ADJUSTABLE OVERFLOW
TROP-PLEIN AJUSTABLE

(30) Priorität: 02.01.2004 DE 202004000025 U
(43) Veröffentlichungstag der Anmeldung: 05.04.2006
(73) Patentinhaber: Korte, Hermann, Dipl.-Ing., 26903 Surwold (DE)
(72) Erfinder: KORTE, Hermann, 26903 Surworld (DE); SCHOMAKER, Rudolf, 49751 Sögel (DE); TRINCZEK, Reinhold, 21514 Büchen (DE)
(74) Vertreter: Philipp, Matthias
(86) Internationale Anmeldenummer: PCT/DE2004/002809
(87) Internationale Veröffentlichungsnummer: WO 2005/066425

(56) Entgegenhaltungen:
- DE-C- 815 329
- DE-U- 20 213 719
- US-A- 2 266 043
- US-A- 2 398 921
- US-A- 3 595 269
- US-A1- 2003 221 746

## Beschreibung

Die Erfindung betrifft eine Lagerungsplattform zum Lagern, Bewässern und Transportieren von Pflanzen, die wannenartig ausgebildet ist und einen einstellbaren Überlauf aufweist gemäβ dem Oberbegriff des Anspruchs 1. Eine derartige Lagerungsplattform ist beispielsweise aus DE 20213719 bekannt, wobei dort in einer besonders einfachen Ausführungsform der Überlauf durch einen höhenverstellbaren Schlauch gebildet ist. Eine andere Ausgestaltung sieht ein höhenverstellbares Rohrstück vor, dessen Oberkante durch seinen Abstand zum Wannenboden einen Überlaufpegel festlegt. Eine seitlich gerichtete Abgabeöffnung in einem Sockelbereich des Überlaufs ermöglicht eine Vorgabe der Abflußrichtung von überlaufender Flüssigkeit.

Insbesondere im Zusammenhang mit der Verwendung eines derartigen Überlaufs bei Lagerungsplattformen, die zum Lagern, Bewässern und Transportieren von Pflanzen eingesetzt werden, hat sich gezeigt, daß relativ leicht unbeabsichtigte Verstellungen des Überlaufs vorkommen. Außerdem ist eine Einstellung des Überlaufpegels nicht immer so rasch und leicht möglich, wie dies in der Praxis der Fall sein sollte.

Die Erfindung hat sich zur Aufgabe gestellt, den bekannten Überlauf dahingehend zu verbessern, daß eine leichtere und genauere Einstellung des Überlaufpegels möglich ist und unbeabsichtigte Verstellungen praktisch nicht mehr auftreten. Außerdem soll der Überlauf nicht ohne weiteres von einem Behältnis abnehmbar sein, nachdem er angebracht worden ist.

Erfindungsgemäß wird eine Lagerungsplattform gemäß Anspruch 1 geschaften.

Durch die erfindungsgemäße Schaffung eines separaten Einstellelements läßt sich durch dessen Verdrehung in einfacher und reproduzierbarer Weise eine Einstellung eines vorab festgelegten Überlaufpegels erreichen, ohne daß eine vertikale Verstellbewegung des Überlaufs als ganzes innerhalb der Öffnung, in die der Überlauf eingesetzt ist, erforderlich ist.

Bevorzugt ist vorgesehen, daß der Rohrabschnitt und das Einstellelement an einem von dem Sockel abgekehrten Ende offen sind, wodurch ein höchster Überlaufpegel festgelegt ist.

Außerdem ist vorgesehen, daß das Einstellelement (jeweils) mindestens eine weitere Einstelldurchbrechung aufweist, wodurch mindestens ein weiterer Überlaufpegel festgelegt ist.

Zweckmäßigerweise sind die Einstelldurchbrechungen im wesentlichen rechteckförmig, wobei jeweils eine Unterkante dem Sockel zugewandt ist und einen Überlaufpegel festlegt.

Der Rohrabschnitt kann eine axial verlaufende erste Einstelldurchbrechung aufweisen, die von dem Sockel bis zu einem von dem Sockel entfernten Ende des Rohrabschnitts reicht. Hierbei ist vorgesehen, daß das Einstellelement zwei, drei oder mehr in Umfangs- und Axialrichtung versetzt angeordnete Einstelldurchbrechungen aufweist, die zusammen mit der ersten Einstelldurchbrechung des Rohrabschnitts eine entsprechende Anzahl von Überlaufpegeln festlegen.

Erfindungsgemäß ist vorgesehen, daß das Einstellelement mit dem Fußelement in Axialrichtung gesehen verrastbar ausgebildet ist. Hierzu kann vorgesehen sein, daß das Einstellelement oder der Rohrabschnitt eine umlaufende Rastnut und der Rohrabschnitt oder das Einstellelement ein mit der Rastnut zusammenwirkendes Rastelement aufweist.

Weiter können Rastmittel zum Arretieren unterschiedlicher relativer Drehstellungen zwischen Einstellelement und Sockel vorgesehen sein. Es kann somit vorgesehen sein, daß das Einstellelement auf dem Sockel oder dem Rohrabschnitt immer dann einrastet, wenn eine erste und eine zweite Einstelldurchbrechung einander überdecken und somit ein festgelegter Überlaufpegel eingestellt ist.

Die Erfindung sieht weiter vor, daß der Sockel eine dem Rohrabschnitt benachbarte, radial verlaufende ebene Anlagefläche aufweist, die im eingesetzten Zustand des Überlaufs mit einer Bodenwand eines wannenartigen Behältnisses abdichtend zusammenwirken kann.

Die Erfindung sieht weiter vor, daß in oder benachbart zu einem Übergangsbereich zwischen Sockel und Rohrabschnitt eine umlaufende Nut zum Aufnehmen einer Dichtung angeordnet ist. Die Nut kann zum Aufnehmen eines O-Rings kreisförmigen Querschnitt aufweisen, oder sie kann zum Aufnehmen einer Flachdichtung rechteckigen Querschnitt aufweisen.

Weiter kann vorgesehen sein, daß der Sockel zwei Anschläge zur Begrenzung eines Verdrehwinkels gegenüber dem Behältnis aufweist. Es kann vorgesehen sein, daß die Anschläge eine Verdrehung des Sockels innerhalb eines Winkelbereichs von etwa 180° bis etwa 270 ° ermöglichen.

Es besteht die Möglichkeit, daß die Abgabeöffnung quer zu dem zylindrischen Rohrabschnitt orientiert ist.

Insbesondere kann vorgesehen sein, daß die Abgabeöffnung glatt oder mit Außen- oder Innengewinde oder mit einem Steckverbindungsansatz zum Anschließen eines Ableitungselementes versehen ist.

Ferner kann sinnvoll sein, daß der Überlauf ganz oder teilweise aus einem insbesondere keramischen Material besteht, das bei Nässe nach einer bestimmten Zeit selbsttätig wasserdurchlässig wird, um Staunässe bei einer eventuellen Verstopfung des Überlaufs zu verhindern.

Bevorzugt ist vorgesehen, daß der Überlauf teilweise oder insgesamt aus Kunststoff hergestellt ist.

Es kann vorgesehen sein, daß die Lagerungsplattform Halterungsmittel wie Haken, Ösen, vorstehende Stifte oder Schienen zum Anbringen an einer Trageinrichtung, insbesondere an Streben eines Gestells, Regals oder Transportwagens, aufweist.

Die Erfindung sieht weiter vor, daß die Lagerungsplattform rechteckig ist und an zwei parallelen Schmalseiten jeweils zwei Halterungselemente zum Einhängen in Gestellstreben aufweist, wobei jedes Halterungselement einen frei endenden Eingriffs-Endabschnitt aufweist, der entlang der jeweiligen Schmalseite verlaufen und in Richtung einer jeweils zunächst liegenden Längsseite frei enden kann.

Weiterhin sieht die Erfindung bevorzugt vor, daß an der Lagerungsplattform ein Auslaßelement angeordnet ist, das bei Nässe nach einer bestimmten Zeit selbsttätig wasserdurchlässig wird, d. h. dann, wenn der Überlauf durch Blätter o. ä. verstopft sein sollte, wodurch verhindert wird, daß auf der Lagerungsplattform befindliche Pflanzen über längere Zeit im Wasser stehen (Staunässe).

Die Erfindung betrifft weiterhin eine Bewässerungsvorrichtung zum Lagern, Bewässern und Transportieren von Pflanzen, mit mindestens zwei erfindungsgemäßen, übereinander angeordneten Lagerungsplattformen, wobei die Lagerungsplattformen so angeordnet sind, daß eine über den Überlauf einer (jeder) Lagerungsplattform ablaufende Flüssigkeit in eine darunter, insbesondere zunächst benachbart angeordnete Lagerungsplattform fließen kann.

Weitere Vorteile und Merkmale der Erfindung ergeben sich aus der nachfolgenden Beschreibung von Ausführungsbeispielen, wobei auf eine Zeichnung Bezug genommen ist, in der
Fig. 1 einen erfindungsgemäßen einstellbaren Überlauf in einer Seitenansicht zeigt, in der eine erste Einstelldurchbrechung des Rohrabschnitts des Fußelements mit einer zweiten Einstelldurchbrechung des rohrförmigen Einstellelements ausgerichtet ist bzw. diese überdeckt, wobei der Überlauf aus einer Blickrichtung dargestellt ist, in der die Abgabeöffnung zum Betrachter weist,
Fig. 2 den Überlauf nach Fig. 1 in einer um 90° (von oben gesehen im Gegenuhrzeigersinn) versetzten Stellung zeigt,
Fig. 3 den Überlauf nach Fig. 1 in einer bzgl. Fig. 2 um 90° in entgegengesetzter Richtung versetzten Stellung zeigt,
Fig. 4 den Überlauf nach Fig. 1 in einer demgegenüber um 180° versetzten Stellung zeigt,
Fig. 5 eine perspektivische Ansicht des Überlaufs nach Fig. 1 in einer demgegenüber um etwa 45° versetzten Stellung und von schräg oben zeigt,
Fig. 6 den Überlauf in einer Ansicht entsprechend Fig. 5 zeigt, wobei das Einstellelement separat von dem Fußelement dargestellt ist,
Fig. 7 eine perspektivische Ansicht des Überlaufs in einer Position ähnlich Fig. 4 zeigt, um etwa 45° versetzt und von schräg oben,
Fig. 8 eine Ansicht entsprechend Fig. 7 mit separat dargestelltem Einstellelement zeigt,
Fig. 9 und 10 zwei Seitenansichten eines Überlaufs gemäß einer weiteren Ausführungsform der Erfindung zeigen,
Fig. 11 eine Ansicht von unten auf den Überlauf nach Fig. 9 und 10 zeigt,
Fig. 12 und 13 zwei perspektivische Ansichten des Überlaufs nach Fig. 9 bis 11 zeigen,
Fig. 14 und 15 zwei Seitenansichten eines Einstellelements gemäß einer weiteren Ausführungsform zeigen,
Fig. 16 eine Draufsicht auf das Einstellelement nach Fig. 14 und 15 zeigt,
Fig. 17 eine perspektivische Ansicht des Einstellelements nach Fig. 14 bis 16 zeigt,
Fig. 18 eine Seitenansicht eines Deckels für die Ausführungsform nach Fig. 9 bis 13 zeigt,
Fig. 19 eine Draufsicht auf den Deckel nach Fig. 18 zeigt,
Fig. 20 und Fig. 21 zwei perspektivische Ansichten des Deckels nach Fig. 18 und 19 zeigen,
Fig. 22 in einer perspektivischen Ansicht eine Variante eines Deckels erläutert,
Fig. 23 eine weitere Ausführungsform eines Fußelements für einen erfindungsgemäßen Überlauf zeigt,
Fig. 24 das Fußelement nach Fig. 23 in einer perspektivischen Ansicht zeigt,
Fig. 25 eine weitere Ausführungsform eines Fußelements für einen erfindungsgemäßen Überlauf zeigt,
Fig. 26 das Fußelement nach Fig. 25 in einer perspektivischen Ansicht zeigt,
Fig. 27 eine Draufsicht auf eine erfindungsgemäße Lagerungsplattform zeigt,
Fig. 28 eine perspektivische Ansicht der Lagerungsplattform nach Fig. 27 zeigt, und
Fig. 29 eine perspektivische Ansicht einer erfindungsgemäßen Bewässerungsvorrichtung zeigt.

Zunächst sei auf Fig. 1 bis 8 Bezug genommen, die einen im ganzen mit 1 bezeichneten Überlauf zeigen, der in eine kreisförmige Öffnung (s. unten 84 in Fig. 27 und 28) einer mit 2 angedeuteten Bodenwand eines wannenartigen Behältnisses eingesetzt werden kann, um den Flüssigkeitsstand in dem Behältnis auf der Oberseite 2a der (im wesentlichen horizontalen) Bodenwand 2 durch Vorgabe eines einstellbaren Überlaufpegels auf einem vorgegebenen Niveau zu halten.

Wie insbesondere Fig. 6 deutlich erkennen läßt, besteht der Überlauf aus zwei Teilen, nämlich einem Fußelement 4 und einem darauf aufgesetzten, rohrförmigen Einstellelement 6. Das Fußelement 4 weist einen Sockel 8 und einen von diesem abgehenden Rohrabschnitt 10 auf. Der Sockel 8 hat eine in diesem Fall seitlich gerichtete Abgabeöffnung 12, die über einen zylindrischen Übergangsbereich 14 mit einer axialen Durchgangsöffnung 16 des Rohrabschnitts 10 in Verbindung steht. Die Abgabeöffnung 12 könnte alternativ vertikal nach unten abgehen, d. h. in Richtung der Durchgangsöffnung 16. Unabhängig von ihrer Ausrichtung kann die Abgabeöffnung 12 mit Anschlußgewinde oder als Steckverbindung zum Anschluß einer Ableitung versehen sein. Der Rohrabschnitt 10 ist oben, d. h. an seinem dem Sockel 8 abgekehrten Ende, offen und ist in seiner Wandung 18 mit einer im wesentlichen rechteckförmigen ersten Einstelldurchbrechung 20 versehen. Eine Unterkante 20a der Einstelldurchbrechung 20 verläuft senkrecht zu einer Längsachse 22, d. h. horizontal, wenn die Bodenwand 2 horizontal liegt. Weiter wird die Einstelldurchbrechung durch parallel zur Längsachse 22 verlaufende Seitenwände 20b und eine parallel zur Unterkante 20a verlaufende Oberkante 20c begrenzt, die benachbart zu einem offenen Ende 24 des Rohrabschnitts 10 liegt. Zwischen der Oberkante 20c und dem offenen Ende 24 ist in der Wandung 18 eine Rastnut 26 eingearbeitet.

Der Sockel 8 weist eine ebene Anlagefläche 30 auf, mit der er im eingesetzten Zustand gegen die Bodenwand 2 anliegt, und in einem Übergangsbereich zwischen Sockel 8 und Rohrabschnitt 10 ist in der Wandung 18 des Rohrabschnitts 10 eine umlaufende Dichtungsnut 32 vorgesehen, deren Querschnittsform rund oder rechteckig sein kann, um einen nicht dargestellten O-Ring oder eine Flachdichtung zur Abdichtung gegenüber der Bodenwand 2 aufzunehmen.

Das Einstellelement 6 ist ebenso wie der Rohrabschnitt 10 zylindrisch und weist einen Innendurchmesser auf, der im wesentlichen identisch ist mit dem Außendurchmesser des Rohrabschnitts 10, so daß das Einstellelement 6 auf den Rohrabschnitt 10 aufsteckbar und auf diesem verdrehbar ist, wobei eine gewisse Dichtungswirkung zwischen der Innenfläche des Einstellelements und der Außenfläche des Rohrabschnitts 10 gegeben sein sollte. Alternativ könnte das Einstellelement in den Rohrabschnitt 10 des Fußelements eingesetzt sein.

Das Einstellelement 6 weist in seiner Wandung 36, im vorliegend dargestellten Ausführungsbeispiel drei, zweite Einstelldurchbrechungen 38, 40 und 42 auf, deren Umfangserstreckung jeweils mit der der ersten Einstelldurchbrechung 20 des Rohrabschnitts 10 im wesentlichen übereinstimmt, die aber in Umfangsrichtung versetzt zueinander angeordnet sind.

Wie Fig. 3 und 6 am besten erkennen lassen, ist eine erste 38 der zweiten Einstelldurchbrechungen so angeordnet, daß sie in einer Drehstellung, in der sie im wesentlichen dekkungsgleich mit der ersten Einstelldurchbrechung 20 des Rohrabschnitts 10 ausgerichtet ist (Fig. 1, Fig. 5), einen niedrigsten Überlaufpegel H0 über der Bodenwand 2 festlegt, wobei dieser Pegel im dargestellten Ausführungsbeispiel praktisch gleich Null ist, da die Unterkante 20a der ersten Einstelldurchbrechung 20 in gleicher Höhe mit einer Oberseite 2a der Bodenwand 2 liegt und die zweite Einstelldurchbrechung 38 in der dargestellten Weise unten offen ist, so daß durch die zweite Einstelldurchbrechung kein höherer Pegel als durch die Unterkante 20a festgelegt wird. Alternativ könnte die zweite Einstelldurchbrechung 38 einen diese nach unten begrenzenden, horizontalen Steg aufweisen, dessen Oberkante im auf das Fußelement 4 aufgesetzten Zustand des Einstellelements 6 im wesentlichen mit der Unterkante 20a der ersten Einstelldurchbrechung 20 übereinstimmt.

Eine weitere zweite Einstelldurchbrechung 40 ist gegenüber der Einstelldurchbrechung 38 um 90° in Umfangsrichtung 40 versetzt angeordnet und außerdem in Axial- bzw. Höhenrichtung versetzt, so daß eine Unterkante 40a der Einstelldurchbrechung 40 einen Überlaufpegel H1 über der Bodenwand 2 festlegt, wenn das Einstellelement 6 gegenüber der in Fig. 1 und 5 dargestellten Stellung um 90° (im Uhrzeigersinn, von oben gesehen) gegenüber dem Fußelement 4 verdreht wird. In dieser Stellung befindet sich die zweite Einstelldurchbrechung 40 in Ausrichtung mit der über praktisch die gesamte Höhe des Rohrabschnitts 10 verlaufenden Einstelldurchbrechung 20, während die Einstelldurchbrechung 38 einem nicht durchbrochenen Bereich der Wandung 18 gegenübersteht und keine Einstellfunktion übernimmt.

In einer in Umfangsrichtung nochmals um 90° versetzten Position, d. h. gegenüber der Einstelldurchbrechung 38 um 180° und der Einstelldurchbrechung 40 um 90° versetzten Anordnung, ist eine weitere zweite Einstelldurchbrechung 42 (Fig. 4) vorgesehen, die durch entsprechende Verdrehung des Einstellelements 6 gegenüber dem Fußelement 4 ebenfalls in Ausrichtung mit der ersten Einstelldurchbrechung 20 des Rohrabschnitts 10 gebracht werden kann und auf diese Weise mit ihrer Unterkante 42a einen Überlaufpegel H2 (Fig. 4) festlegt.

In einer Drehstellung, in der sich keine der zweiten Einstelldurchbrechungen 38, 40, 42 ganz oder teilweise in Ausrichtung mit der ersten Einstelldurchbrechung 20 befindet, bilden die offenen oberen Enden des Rohrabschnitts 10 und des Einstellelements 6 einen höchsten Überlaufpegel H3, der in Fig. 4 angedeutet ist.

Flüssigkeit, die in einer der vorstehend beschriebenen Drehstellungen des Einstellelements 6 durch Einstelldurchbrechungen oder durch das offene obere Ende des Überlaufs in die Durchgangsöffnung 16 des Rohrabschnitts 10 eintritt, kann durch den Übergangsbereich 14 und die Abgabeöffnung 12 unterhalb der Bodenwand 2 des Behältnisses abfließen, wobei die Richtung der Abgabe durch Verdrehung des Fußelements 4 relativ zu der Bodenwand 2 einstellbar ist.

Wie insbesondere Fig. 5 bis 8 erkennen lassen, weist der Sockel 8 einen zylindrischen Bereich 8a auf, der sich etwa über die Hälfte seines Umfangs erstreckt, und hat daran anschließend zwei Anschläge 46, 48, die zum Zusammenwirken mit einem von der Bodenwand 2 senkrecht vorstehenden Anschlagzapfen 50 ausgebildet sind, der in Fig. 1 angedeutet ist. Die Anschläge 46, 48 sind um etwas weniger als 180° versetzt einander gegenüberliegend auf dem äußeren Umfang des Sockels 8 ausgebildet, so daß sie zusammen mit dem Anschlagzapfen 50 ermöglichen, daß der Sockel 8 bzw. das Fußelement 4 innerhalb eines Winkelbereichs von nahezu 180° verdreht werden kann, so daß die Richtung der Abgabeöffnung 12 auf diese Weise vorgegeben werden kann. Zwischen den Anschlägen 46, 48 ist der Sockel 8 auf seiner dem zylindrischen Bereich 8a gegenüberliegenden Seite mit einer polygonalen Außenfläche versehen, damit er gut von Hand erfaßbar und verstellbar ist.

Zur Montage des erfindungsgemäßen Überlaufs an einer Bodenwand eines Behältnisses wird zunächst die Bodenwand mit einer dem Außendurchmesser der Rohrabschnitts 10 entsprechenden Öffnung versehen. Anschließend wird auf das noch getrennt von dem Einstellelement bereitstehende Fußelement 4 eine geeignete Dichtung aufgesetzt, beispielsweise ein O-Ring, der in die Dichtungsnut 32 eingesetzt wird. Anschließend wird das Fußelement 4 in die Bodenwand bzw. deren Öffnung eingesetzt, so daß es die in Fig. 1 dargestellte Stellung einnimmt. Danach wird von der anderen Seite der Bodenwand her das Einstellelement 6 auf den vorstehenden Rohrabschnitt 10 aufgeschoben, bis es in die Rastnut 26 des Rohrabschnitts 10 einrastet. Diese Rastverbindung ist so positioniert und ausgelegt, daß zwischen der Anlagefläche 30 des Sockels 8 und der dieser zugewandten freien Stirnfläche des Einstellelements 6 gerade ein Abstand verbleibt, der der Dicke der Bodenwand 2 entspricht, so daß der Überlauf ohne merkliches Spiel angebracht ist. Der genannte O-Ring liegt in dieser Stellung gegen eine im wesentlichen zylindrische Innenfläche der Öffnung in der Bodenwand an. In einer anderen Ausführungsform könnte eine Flachdichtung auf der Anlagefläche 30 liegen, wobei dann die Rastverbindung so zu bemessen ist, daß der beschriebene Abstand zwischen Anlagefläche 30 und freier Stirnfläche des Einstellelements 6 ausreicht, um sowohl die Bodenwand als auch die Flachdichtung aufzunehmen, die in vorteilhafter Weise elastisch ist (Moosgummi o.ä.). Die Rastverbindung zwischen Einstellelement und Rohrabschnitt ist vorzugsweise so ausgebildet, daß sie nicht ohne erheblichen Kraftaufwand oder nur unter Zerstörung des Überlaufs lösbar ist, um ein unbeabsichtigtes Lösen zu verhindern.

Der Überlauf kann nun in Bezug auf den gewünschten Überlaufpegel eingestellt werden, d.h. entweder auf einen Pegelstand von im wesentlichen Null (HO, Fig. 1), H1 (Fig. 3), H2 oder H3 (Fig. 4), wobei das Einstellelement 6 in jeder der genannten Stellungen bzw. Drehstellungen einrasten kann. Ein quer angeordneter Steg 51 erleichtert das manuelle Erfassen und Verdrehen des Einstellelements 6 und dient gleichzeitig zur Positionsanzeige.

Eine zweite Ausführungsform des erfindungsgemäßen Überlaufs ist in Fig. 9 bis 22 dargestellt und entspricht mit Ausnahme der nachfolgend erläuterten Unterschiede im wesentlichen der ersten Ausführungsform.

Wie Fig. 9, 10 und 12 zeigen, ist die erste Einstelldurchbrechung 20 nicht in Form einer einzigen, einheitlichen Öffnung ausgebildet, sondern gitterartig oder in Form einer Reihe von benachbarten, durch Stege von einander getrennten Öffnungen. Dadurch wird verhindert, daß Verunreinigungen wie Blätter, Klumpen von Pflanzerde usw. den Überlauf verstopfen können.

Die Abgabeöffnung 12 ist an ihrer im Gebrauch nach unten weisenden Unterseite mit einer radial nach außen weisenden, spitz bzw. scharfkantig endenden Abreißkante oder Abreißschräge 56 versehen, die gewährleistet, daß auch dann, wenn Flüssigkeit langsam aus der Abgabeöffnung 12 ausfließt, diese nicht unterseitig an dem Sockel 8 zurück in Richtung zur Mitte des Überlaufs fließt, sondern im Bereich der Abgabeöffnung 12 unmittelbar nach unten abtropft.

Die Abgabeöffnung 12 kann sich über einen größeren Umfangsbereich erstrecken als dargestellt, und/oder es können mehrere über den Umfang verteilt angeordnete Abgabeöffnungen vorhanden sein, beispielsweise zwei gegenüberliegende Abgabeöffnungen (vgl. Abläufe 12, 12a in Fig. 22).

Der Sockel 8 nach Fig. 9 bis 13 ist mit einem Arretierungsansatz 58 mit einer geradlinigen, tangential zur Längssachse 22 verlaufenden Außenkante 60 versehen, der der Arretierung einer vorgegebenen Drehstellung des Fußelements 4 im angebrachten Zustand relativ zu einer Seitenwand eines wannenartigen Behältnisses dient.
Ferner ist der Sockel 8 in der Ausführungsform nach Fig. 9 bis 13 mit einer Revisionsöffnung 52 versehen, die sich in Verlängerung und axialer Ausrichtung mit der Durchgangsöffnung 16 des Rohrabschnitts 10 befindet und im Gebrauch mit einem Deckel 54 verschlossen ist, den Fig. 18 bis 21 zeigen. Die Revisionsöffnung 52 dient einer erleichterten Reinigung des Überlaufs im Falle von Verstopfungen, Ansammlung von Sand oder ähnlichem.

Fig. 18 bis 21 zeigen den in die Revisionsöffnung 52 einsetzbaren und bei Bedarf daraus lösbaren Deckel 54, der entweder, wie dargestellt, allein durch Reibung oder Klemmung in der Revisionsöffnung 52 gehalten sein kann, oder alternativ mit einem Schraubgewinde versehen sein kann, das in ein entsprechendes Schraubgewinde in der Revisionsöffnung 52 eingreift. Ein Schlitz 62 ist vorgesehen, um den Deckel mit Hilfe einer Münze o.ä. drehen zu können. Fig. 22 zeigt eine Alternativlösung, bei der der Deckel mit einem Befestigungsband 55 unverlierbar und ggf. einstückig mit dem Überlauf verbunden ist. Auch ein Foliengelenk zwischen Deckel und Fußelement ist möglich.

Fig. 14 bis 17 zeigen das Einstellelement 6, das in der dargestellten Aufführungsform anstelle des Stegs 51 mit einer über den äußeren Umfang verlaufenden Rändelung 64 versehen ist, damit das Einstellelement von Hand sicher erfaßt und verdreht werden kann.

Ein aus geraden und kreisförmigen Stegen gebildetes Gitter 66 schließt ein oberes, offenes Ende des Einstellelements ab, um das Eindringen von größeren Verunreinigungen zu verhindern.

Fig. 22 zeigt eine Variante, bei der der Deckel 54 unverlierbar an dem Fußelement 4 mit einem Befestigungsband 55 gehalten ist. Das Befestigungsband 55 kann, wie dargestellt, einstückig mit dem Deckel und dem Fußelement 4 ausgebildet sein, oder es könnte eine mehrteilige Lösung gewählt werden.

Die Revisionsöffnung 52 kann vom Durchmesser her so groß ausgebildet sein, daß ein Rohrstutzen darin einsteck-, einrast- oder einschraubbar ist, der bis zu der Durchgangsöffnung 16 des Rohrabschnitts 10 reicht und mit dieser einen durchgehenden Ablauf bildet, wobei an den Rohrstutzen ein Schlauch o.ä. angeschlossen werden kann, so daß die seitliche(n) Abgabeöffnung(en) 12 bzw. 12a unwirksam sind und abfließende Flüssigkeit ausschließlich durch den mit der Revisionsöffnung 52 zusammenwirkenden Rohrstutzen abfließt.

Fig. 23 und 24 zeigen eine weitere Variante des Überlaufs, genauer gesagt von dessen Fußelement 4, wobei in Verlängerung mit der durch den Rohrabschnitt 10 verlaufenden Durchgangsöffnung 16 ein Schlauchsteckerelement 102 vorgesehen ist, wodurch die Möglichkeit gegeben ist, an den Überlauf einen mit einer Schlauchkupplung versehenen-Ableitschlauch anzuschließen, der zu einer gewünschten Ablaufposition verlegt sein kann. Die Abgabeöffnung stimmt somit mit der Durchgangsöffnung des Schlauchsteckerelements 102 überein, eine separate seitliche Abgabeöffnung ist nicht vorhanden. Diese Variante des Überlaufs ist speziell für den Einsatz in einer untersten Lagerungsplattform einer Bewässerungsvorrichtung, wie sie noch im Zusammenhang mit Fig. 29 erläutert werden wird, zweckmäßig, da an dieser Stelle eine seitlich gerichtete Abgabeöffnung nicht erforderlich ist. Alternativ zu dem Schlauchsteckerelement 102 könnte ein Schlauchkupplungselement an dem Fußelement vorgesehen sein, um die Verbindung mit einem mit einem Schlauchstecker versehnen Schlauch zu ermöglichen. Das Schlauchsteckerelement 102 ist bevorzugt einstückig mit dem Fußelement aus Kunststoff hergestellt.

Eine weitere Alternative zu der Ausführung nach Fig. 23 und 24 zeigen Fig. 25 und 26, wobei hier in Verlängerung mit der Durchgangsöffnung 16 ein im wesentlichen zylindrischer Gewindeabschnitt 101 vorgesehen ist, der mit Innen- und/oder Außengewinde versehen sein kann und ebenfalls dem Anschluß eines Ableitschlauchs dient. Als weitere Alternative kommt ein Bajonettverschluß zum Anschluß eines Schlauchs in Betracht.

Fig. 27 und 28 erläutern eine Lagerungsplattform 80 zum Lagern, Bewässern und Transportieren von (nicht dargestellten) Pflanzen, die in Töpfen auf die Lagerungsplattform gestellt werden können, wobei die Lagerungsplattform 80 eine Bodenwand 82 aufweist, in der Öffnungen 84 zur Aufnahme eines erfindungsgemäßen Überlaufs in der in Fig. 1 angedeuteten Weise angebracht sind. Seitenwände 86 sind entlang des Umfangs der Bodenwand 82 angeordnet. Hakenförmige Einhängeelemente 88 ermöglichen eine Verwendung der Lagerungsplattform 80 in bzw. an ortsfesten oder fahrbaren Gestellen mit vier vertikalen Gestellstreben, wie dies in Fig. 29 dargestellt ist.

Die in Fig. 29 gezeigte Bewässerungsvorrichtung 90 ist auf Rollen 92 verfahrbar und mit einer Anzahl von vertikal übereinander in Gestellstreben 94 eingehängten Lagerungsplattformen 80 versehen. Eine unterste Plattform 80 ist mit den Rollen 92 und mit Halterungen 96 für die Gestellstreben 94 versehen.

Aufgrund der vorstehend beschriebenen Verdrehbarkeit des Sockels des Überlaufs innerhalb eines Winkelbereichs von nahezu 180° wird erreicht, daß die Abgabeöffnung eines jeden an einer Lagerungsplattform befindlichen Überlaufs so ausgerichtet werden kann, daß daraus ablaufendes Wasser stets auf eine darunter befindliche Lagerungsplattform trifft, wodurch eine Bewässerung sämtlicher auf einer Bewässerungsvorrichtung gelagerter Pflanzen ausgehend von einer obersten Lagerungsplattform über alle dazwischen angeordneten Lagerungsplattformen bis hinunter zur unteren Plattform gewährleistet ist.

Weitere Modifikationen der Erfindung sind denkbar. So kann beispielsweise durch geeignete Farb- oder andere Markierungen oder Zahlenangaben an dem Fußelement 4 und/oder dem Einstellelement 6 eine erleichterte Erkennbarkeit der jeweiligen Stellung bzw. des eingestellten Überlaufpegels erreicht werden.

In Abwandlung der vorstehend beschriebenen Ausführungsform des Überlaufs könnte das Einstellelement 6, anstelle der beschriebenen drei Einstelldurchbrechungen 38, 40, 42, eine einzige Einstelldurchbrechung aufweisen, deren Unterkante schraubenförmig entlang des Umfangs und in Richtung der Längsachse 22 ansteigt, so daß eine kontinuierliche Einstellung eines Überlaufpegels möglich ist.

Eine weitere Modifikation der Erfindung sieht vor, daß die Seitenwände 86 der Lagerungsplattform 80 (Fig. 28) nicht in senkrechter Ausrichtung bezüglich der Bodenwand 82 enden, sondern im Bereich ihres oberen, freien Endes eine unter ca. 150° zu einem verbleibenden Teil der Seitenwand 86 nach innen und zur Bodenwand hin abgewinkelte Abkantung aufweisen. In diesem Fall weist die Seitenwand somit einen unter 90° zur Bodenwand 82 verlaufenden Teil auf, der der Seitenwand 86 in Fig. 28 entspricht, und anschließend an das in Fig. 28 sichtbare, freie obere Ende der Seitenwand die genannte, nach innen und unten abgewinkelte Abkantung (anders gesagt, schließt die Abkantung einen Winkel von 30° mit der Seitenwand ein). Die Abkantung kann eine Länge von ca. 1 bis 3 cm aufweisen, während die Seitenwand 86 ca. 4 cm hoch sein kann. Der Vorteil einer derartigen Abkantung liegt zunächst einmal darin, daß die Handhabung der Plattform verbessert wird, da eine mögliche Verletzungsgefahr an der scharfen Oberkante der Seitenwand 86 eliminiert ist. Weiterhin wird eine bessere statische Stabilität und damit eine höhere Tragfähigkeit der Lagerungsplattform erzielt (schwere Topfpflanzen). Ein weiterer Vorteil liegt darin, daß aus Kunststoff o.ä. bestehende Trays zum Halten von Pflanztöpfen usw. in vorteilhafterweise unter den nach unten weisenden, freien Rand der Abkantung geschoben oder geklemmt werden können, so daß eine verbesserte Sicherheit gegen unbeabsichtigtes Herausheben/Herausbewegen der Trays beim Entnehmen einer Pflanze besteht und es nicht dazu kommen kann, daß ein Tray einseitig auf einer Seitenwand aufliegt und mehrere Pflanzen kein oder zu wenig Wasser erhalten.

### Bezugszeichenliste

- 1: Überlauf
- 2: Bodenwand
- 2a: Oberseite
- 4: Fußelement
- 6: Einstellelement
- 8: Sockel
- 8a: zylindrischer Bereich
- 10: Rohrabschnitt
- 12, 12a: Abgabeöffnung
- 14: Übergangsbereich
- 16: Durchgangsöffnung
- 18: Wandung
- 20: erste Einstelldurchbrechung
- 20a: Unterkante
- 20b: Seitenwand
- 20c: Oberkante
- 22: Längsachse
- 24: offenes Ende (von 10)
- 25: offenes Ende (von 6)
- 26: Rastnut
- 30: Anlagefläche
- 32: Dichtungsnut
- 36: Wandung (von 6)
- 38,40,42: zweite Einstelldurchbrechung
- 40a, 42a: Unterkante
- 46, 48: Anschlag
- 50: Anschlagzapfen
- 51: Steg
- 52: Revisionsöffnung
- 54: Deckel
- 55: Befestigungsband
- 56: Abreißkante
- 58: Arretierungsansatz
- 60: Außenkante
- 62: Schlitz
- 64: Rändelung
- 66: Gitter
- 80: Lagerungsplattform
- 82: Bodenwand
- 84: Öffnung
- 86: Seitenwand
- 88: Einhängeelement
- 90: Bewässerungsvorrichtung
- 92: Rolle
- 94: Gestellstrebe
- 96: Halterung
- 101: Gewindeabschnitt
- 102: Schlauchsteckerelement

- H0, H1, H2, H3: Überlaufpegel

## Patentansprüche

1. Lagerungsplattform (80) zum Lagern, Bewässern und Transportieren von Pflanzen, die wannenartig ausgebildet ist und einen einstellbaren Überlauf (1) aufweist, der in eine in einer Bodenwand (82) der Lagerungsplattform (80) ausgebildete Öffnung (84) eingesetzt ist, mit einem Fußelement (4), das einen Sockel (8) mit mindestens einer Abgabeöffnung (12) und einen zylindrischen Rohrabschnitt (10) mit einer mit der Abgabeöffnung (12) verbundenen axialen Durchgangsöffnung (16) aufweist, wobei auf dem Rohrabschnitt (10) ein rohrformiges Einstellelement (6) drehbar aufgenommen ist, und der Rohrabschnitt (10) mit einer ersten Einstelldurchbrechung (20) versehen ist, **dadurch gekennzeichnet, daß** das Einstellelement (6) mit zwei, drei oder mehr in Umfangs- und Axialrichtung versetzt zueinander angeordneten Einstelldurchbrechungen (38, 40, 42) versehen ist, wobei die Einstelldurchbrechungen (20; 38, 40, 42) so angeordnet sind, daß sich in unterschiedlichen Drehstellungen des Einstellelements (6) relativ zu dem Rohrabschnitt (10) die erste Einstelldurchbrechung (20) und eine der zweiten Einstelldurchbrechungen (38, 40, 42) wenigstens teilweise überdecken und mindestens zwei unterschiedliche Überlaufpegel (H0, H1, H2) festlegen, oder sich nicht überdecken und den Überlauf (1) schließen, wobei das Einstellelement (6) auf den Rohrabschnitt (10) aufgeschoben ist bis das Einstellelement (6) mit dem Fußelement (4) in Axial-richtung verrustet ist, wobei die Rastverbindung 50 bemessen ist, daß zwischen der Anlagefläche (30) des Sockels (8 ) und der dieser zugewandten freien Stirnfläche des Einstellelements (6) gerade ein Abstand verbleibt, der der Dicke der Bodenwand (2) mit gegebenenfalls der Dicke der Flachdichtung entspricht.

2. Lagerungsplattform nach Anspruch 1, **dadurch gekennzeichnet, daß** der Rohrabschnitt (10) und das Einstellelement (6) an einem von dem Sockel (8) abgekehrten Ende (24) offen sind, wodurch ein höchster Überlaufpegel (H3) festgelegt ist.

3. Lagerungsplattform nach einem der vorangehenden Ansprüche, **dadurch gekennzeichnet, daß** die Einstelldurchbrechungen (20, 38, 40, 42) im wesentlichen rechteckformig sind, wobei jeweils eine Unterkante (20a; 40a, 42a) dem Sockel (8) zugewandt ist und einen Überlaufpegel (H0, H1, H2) festlegt.

4. Lagerungsplattform nach einem der vorangehenden Ansprüche, **dadurch gekennzeichnet, daß** der Rohrabschnitt (10) eine axial verlaufende erste Einstelldurchbrechung (20) aufweist, die von dem Sockel (8) bis zu einem von dem Sockel (8) entfernten Ende (24) des Rohrabschnitts (10) reicht.

5. Lagerungsplattform nach einem der vorangehenden Ansprüche, **dadurch gekennzeichnet, daß** das Einstellelement (6) zwei, drei oder mehr in Umfangs- und Axialrichtung versetzt zueinander angeordnete Einstelldurchbrechungen (38, 40, 42) aufweist, die zusammen mit der ersten Einstelldurchbrechung (20) des Rohrabschnitts (10) eine entsprechende Anzahl von Überlaufpegeln (H0, H1, H2) festlegen.

6. Lagerungsplattform nach einem der vorangehenden Ansprüche, **dadurch gekennzeichnet, daß** Rastmittel zum Arretieren unterschiedlicher relativer Drehstellungen zwischen Einstellelement (6) und Sockel (8) vorgesehen sind.

7. Lagerungsplattform nach einem der vorangehenden Ansprüche, **dadurch gekennzeichnet, daß** der Sockel (8) eine dem Rohrabschnitt (10) benachbarte, radial verlaufende ebene Anlagefläche (30) aufweist.

8. Lagerungsplattform nach einem der vorangehenden Ansprüche, **dadurch gekennzeichnet, daß** der Sockel (8) zwei Anschläge (46, 48) zur Begrenzung eines Verdrehwinkels aufweist.

9. Lagerungsplattform nach einem der vorangehenden Ansprüche, **dadurch gekennzeichnet, daß** die Abgabeöffnung (12) quer zu dem zylindrischen Rohrabschnitt orientiert ist.

10. Lagerungsplattform nach einem der vorangehenden Ansprüche, **dadurch gekennzeichnet, daß** der Überlauf ganz oder teilweise aus einem insbesondere keramischen Material besteht, das bei Nässe nach einer bestimmten Zeit selbsttätig wasserdurchlässig wird.

11. Lagerungsplattform nach einem der vorangehenden Ansprüche, **dadurch gekennzeichnet, daß** eine weitere Abgabeöffnung (12a) vorgesehen ist, die in Umfangsrichtung versetzt und insbesondere gegenüberliegend der Abgabeöffnung (12) angeordnet ist.

12. Lagerungsplattform nach einem der vorangehenden Ansprüche, **dadurch gekennzeichnet, daß** im Bereich des Sockels in Verlängerung der Durchgangsöffnung (16) eine in Verbindung mit dieser stehende Revisionsöffnung (52) angeordnet ist.

13. Lagerungsplattform nach Anspruch 12, **dadurch gekennzeichnet, daß** die Revisionsöffnung (52) mit einem abnehmbaren Deckel (54) verschlossen ist.

14. Lagerungsplattform nach einem der vorangehenden Ansprüche, **dadurch gekennzeichnet, daß** der Sockel (8) im Bereich der Durchgangsöffnung (16) mit einem Mittel zum Anschließen eines Ableitschlauches versehen ist, insbesondere mit einem Außen- und/oder Innengewindeabschnitt (101), einer Schlauchkupplung oder einem Schlauchsteckerelement (102).

15. Lagerungsplattform nach einem der vorangehenden Ansprüche, **dadurch gekennzeichnet, daß** mindestens eine Einstelldurchbrechung (20, 38, 40, 42) und/oder das offene Ende des Einstellelements (6) gitterartig ausgebildet ist/sind.

16. Lagerungsplattform nach einem der vorangehenden Ansprüche, **dadurch gekennzeichnet, daß** die Lagerungsplattform rechteckig ist und an zwei parallelen Schmalseiten jeweils zwei Einhängeelemente (88) zum Einhängen in Gestellstreben (84) aufweist, wobei jedes Einhängeelement (88) einen frei endenden Eingriffs-Endabschnitt aufweist.

17. Lagerungsplattform nach Anspruch 16, **dadurch gekennzeichnet, daß** die Eingriffs-Endabschnitte der Einhängeelemente (88) jeweils in einem Eckbereich der Lagerungsplattform angeordnet sind.

18. Lagerungsplattform nach einem der vorangehenden Ansprüche, **dadurch gekennzeichnet, daß** an der Lagerungsplattform ein Auslaßelement angeordnet ist, das insbesondere aus Keramik besteht und bei Nässe nach einer bestimmten Zeit selbsttätig wasserdurchlässig wird.

19. Bewässerungsvornchtung (90) zum Lagern, Bewässern und Transportieren von Pflanzen, mit mindestens zwei übereinander angeordneten Lagerungsplattformen (80) nach einem der vorangehenden Ansprüche, wobei die Lagerungsplattformen (80) so angeordnet sind, daß eine über den Überlauf (1) einer (jeder) Lagerungsplattform ablaufende Flüssigkeit in eine darunter, insbesondere unmittelbar benachbart angeordnete Lagerungsplattform (80) fließt.

## Claims

1. Storage platform (80) for storing, watering and transport of plants which is designed in the style of a trough and has an adjustable overflow (1) which is inserted into an opening (84) formed in one base wall (82) of the storage platform (80), with a foot element (4) which has a base (8) with at least one discharge opening (12) and a cylindrical pipe section (10) having an axial through-opening (16) connected to the discharge opening (12), a tubular adjustment element (6) being rotary-mounted on the pipe section (10), and the pipe section (10) is provided with a first adjustment aperture (20), **characterised in that** the adjustment element (6) is provided with two, three or more adjustment apertures (38, 40, 42) arranged offset from one another in the peripheral and axial direction, wherein the adjustment apertures (20; 38, 40, 42) are arranged in such a way that in various rotary positions of the adjustment element (6) relative to the pipe section (10) the first adjustment aperture (20) and one of the second adjustment apertures (38, 40, 42) at least partially overlap and define at least two different overflow levels (H0, H1, H2), or do not overlap and close the overflow (1), whereby the adjustment element (6) is pushed onto the pipe section (10) until the adjustment element (6) is locked in the axial direction with the foot element (4), whereby the locking connection is dimensioned such that between the bearing surface (30) of the base (8) and the free front face of the adjustment element (6) facing towards this, there remains a space which precisely corresponds to the thickness of the base wall (82) with the thickness of the flat packing, if one is present.

2. Storage platform according to claim 1, **characterised in that** the pipe section (10) and the adjustment element (6) are open at one end (24) turned away from the base (8), as the result of which a maximum overflow level (H3) is defined.

3. Storage platform according to one of the preceding claims, **characterised in that** the adjustment apertures (20, 38, 40, 42) are essentially rectangular in form, whereby in each case a lower edge (20a; 40a, 42a) is facing towards the base (8) and defines an overflow level (H0, H1, H2).

4. Storage platform according to one of the preceding claims, **characterised in that** the pipe section (10) has a first adjustment aperture (20) running axially, which extends from the base (8) to an end (24) of the pipe section (10) remote from the base (8).

5. Storage platform according to one of the preceding claims, **characterised in that** the adjustment element (6) has two, three or more adjustment apertures (38, 40, 42) arranged offset in relation to each other, which together with the first adjustment aperture (20) of the pipe section (10) define a corresponding number of overflow levels (H0, H1, H2).

6. Storage platform according to one of the preceding claims, **characterised in that** detent means are provided for arresting different relative rotary positions between adjustment element (6) and base (8).

7. Storage platform according to one of the preceding claims, **characterised in that** the base (8) has a planar bearing surface (30) running radially adjacent the pipe section (10).

8. Storage platform according to one of the preceding claims, **characterised in that** the base (8) has two stops (46, 48) for delimiting an angle of rotation.

9. Storage platform according to one of the preceding claims, **characterised in that** the discharge opening (12) is oriented transversely with respect to the cylindrical pipe section.

10. Storage platform according to one of the preceding claims, **characterised in that** the overflow consists wholly or partly from in particular a ceramic material, which automatically becomes water-permeable after a defined time when wet.

11. Storage platform according to one of the preceding claims, **characterised in that** a further discharge opening (12a) is provided which is arranged offset in the peripheral direction and in particular opposite the discharge opening (12).

12. Storage platform according to one of the preceding claims, **characterised in that** an inspection aperture (52) is arranged in the area of the base, in the extension of the through-opening (16) and connected therewith.

13. Storage platform according to claim 12, **characterised in that** the inspection aperture (52) is closed off by a removable lid (54).

14. Storage platform according to one of the preceding claims, **characterised in that** the base (8), in the region of the through-opening (16), is provided with means to attach a drainage hose, in particular with an outer and/or inner threaded section (101), a hose coupling or a hose connector element (102).

15. Storage platform according to one of the preceding claims, **characterised in that** at least one adjustment aperture (20, 38, 40, 42) and/or the open end of the adjustment element (6) is/are designed in the form of a grid.

16. Storage platform according to one of the preceding claims, **characterised in that** the storage platform is rectangular and at two parallel narrow sides has in each case two hanging elements (88) for hanging in frame rods (84), each hanging element (88) having an open-ended engaging end section.

17. Storage platform according to claim 16, **characterised in that** the engaging end sections of the hanging elements (88) are each arranged in a corner area of the storage platform.

18. Storage platform according to one of the preceding claims, **characterised in that** an outlet element is arranged on the storage platform, which is in particular made of ceramic material and automatically becomes water-permeable after a defined time when wet.

19. Watering device (90) for storing, watering and transporting plants, with at least two storage platforms (80) arranged one of top of the other, according to one of the preceding claims, whereby the storage platforms (80) are arranged such that any liquid running off via the overflow (1) of one (any) storage platform flows into a storage platform (80) arranged thereunder, in particular arranged immediately adjacent.

## Revendications

1. Plate-forme de stockage (80), pour stocker, arroser et transporter des plantes, réalisé à la manière d'une cuve et présentant un trop-plein (1) réglable, inséré dans une ouverture (84) ménagée dans une paroi de fond (82) de la plate-forme de stockage (80), avec un élément formant pied (4), présentant un socle (8) avec au moins une ouverture de distribution (12) et un tronçon tubulaire (10) cylindrique, avec une ouverture de passage (16) axiale, reliée à l'ouverture de distribution (12), un élément de réglage (6) de forme tubulaire étant logé à rotation sur le tronçon tubulaire (10), et le tronçon tubulaire (10) étant muni d'un premier passage de réglage (20), **caractérisée en ce que** l'élément de réglage (6) est muni de deux, trois, ou plus, passages de réglage (38, 40, 42), disposés de manière décalée les uns par rapport aux autres en direction périphérique et axiale, les passages de réglage (20 ; 38, 40, 42) étant disposés de manière que, en différentes positions en rotation de l'élément de réglage (6) par rapport au tronçon tubulaire (10), le premier passage de réglage (20) et l'un des deuxièmes passages de réglage passages de réglage (38, 40, 42) se recouvrent au moins partiellement, et fixent au moins deux niveaux de trop-plein (H0, H1, H2) différents, ou bien ne se recouvrent pas et ferment le trop-plein (1), l'élément de réglage (6) étant enfilé sur e tronçon tubulaire (10), jusqu'à ce que l'élément de réglage (6) soit encliqueté en direction axiale avec l'élément formant pied (4), la liaison par encliquetage étant dimensionnée de manière qu'entre la face d'appui (30) du socle (8) et la face frontale libre, tournée vers celle-ci, de l'élément de réglage (6) subsiste un espacement correspondant à l'épaisseur de la paroi de fond (2), avec, le cas échéant, l'épaisseur du joint d'étanchéité plat.

2. Plate-forme de stockage selon la revendication 1, **caractérisée en ce que** le tronçon tubulaire (10) et l'élément de réglage (6) sont ouverts à une extrémité (24) opposée au socle (8), faisant qu'un niveau de trop-plein (H3) de hauteur maximale est fixé.

3. Plate-forme de stockage selon l'une des revendications précédentes, **caractérisée en ce que** les passages de réglage (20 ; 38, 40, 42) sont de forme sensiblement rectangulaire, chaque fois un bord inférieur (20a ; 40a, 42a) étant tourné vers le socle et fixant un niveau de trop-plein (H0, H1, H2).

4. Plate-forme de stockage selon l'une des revendications précédentes, **caractérisée en ce que** le tronçon tubulaire (10) présente un premier passage axial (20) s'étendant axialement, allant du socle (8) à une extrémité (24), éloignée du socle (8), du tronçon tubulaire (10).

5. Plate-forme de stockage selon l'une des revendications précédentes, **caractérisée en ce que** l'élément de réglage (6) présente deux, trois, ou plus, passages de réglage (38, 40, 42), disposés de manière décalée les uns par rapport aux autres en direction périphérique et axiale, fixant, conjointement avec le premier passage de réglage (20) du tronçon tubulaire (10), un nombre correspondant de niveaux de trop-plein (H0, H1, H2).

6. Plate-forme de stockage selon l'une des revendications précédentes, **caractérisée en ce que** des moyens d'encliquetage sont prévus pour fixer différentes positions en rotation entre élément de réglage (6) et socle (8).

7. Plate-forme de stockage selon l'une des revendications précédentes, **caractérisée en ce que** le socle (8) présente une face d'appui (30) plane, s'étendant radialement, voisine du tronçon tubulaire (10).

8. Plate-forme de stockage selon l'une des revendications précédentes, **caractérisée en ce que** le socle (8) présente deux butées (46, 48), pour la limitation d'un angle de rotation.

9. Plate-forme de stockage selon l'une des revendications précédentes, **caractérisée en ce que** l'ouverture de distribution (12) est orientée transversalement au tronçon tubulaire cylindrique.

10. Plate-forme de stockage selon l'une des revendications précédentes, **caractérisée en ce que** le trop-plein est composé, totalement ou partiellement, d'un matériau en particulier céramique, automatiquement perméable à l'eau après une durée déterminée, en cas d'humidité.

11. Plate-forme de stockage selon l'une des revendications précédentes, **caractérisée en ce qu'**est prévue une autre ouverture de distribution (12a), disposée de manière décalée en direction périphérique et en particulier à l'opposé de l'ouverture de distribution (12).

12. Plate-forme de stockage selon l'une des revendications précédentes, **caractérisée en ce qu'**une ouverture de révision (52) est prévue dans la zone du socle, dans le prolongement de l'ouverture de passage (16), en liaison avec celle-ci.

13. Plate-forme de stockage selon la revendication 12, **caractérisée en ce que** l'ouverture de révision (52) est obturée avec un couvercle (54) amovible.

14. Plate-forme de stockage selon l'une des revendications précédentes, **caractérisée en ce que**, dans la zone de l'ouverture de passage (16), le socle (8) est muni d'un moyen de raccordement d'un tuyau de dérivation, en particulier avec un tronçon à filetage extérieur et/ou intérieur (101), d'un raccord à tuyau ou d'un élément à emboîtement de tuyau (102).

15. Plate-forme de stockage selon l'une des revendications précédentes, **caractérisée en ce qu'**au moins un passage de réglage (20 ; 38, 40, 42) et/ou l'extrémité ouverte de l'élément de réglage (6) est/sont réalisé(s) à la manière d'une grille.

16. Plate-forme de stockage selon l'une des revendications précédentes, **caractérisée en ce que** la plate-forme de stockage est rectangulaire et présente sur deux côtés étroits parallèles chaque fois deux éléments d'accrochage (88), pour accrochage dans des entretoises de bâti (84), chaque élément d'accrochage (88) présentant un tronçon d'extrémité pour mise en prise s'achevant librement.

17. Plate-forme de stockage selon la revendication 16, **caractérisée en ce que** les tronçons d'extrémité pour mise en prise des éléments d'accrochage (88) sont chacun disposés dans une zone de coin de la plate-forme de stockage.

18. Plate-forme de stockage selon la revendication 1, **caractérisée en ce que** sur la plate-forme de stockage est disposée un élément d'évacuation, composé en particulier de céramique et automatiquement perméable à l'eau après une durée déterminée, en cas d'humidité.

19. Dispositif d'arrosage (90), pour stocker, arroser et transporter des plantes, avec au moins deux plate-formes de stockage (80), disposées les unes au dessus des autres, selon l'une des revendications précédentes, les plate-formes de stockage (80) étant disposées de manière qu'un liquide, s'échappant par le trop-plein (1) d'une (de chaque) plate-forme de stockage s'écoule dans une plate-forme de stockage (80) disposée au-dessous, en particulier disposée au voisinage direct.
